# FASCICULE DE BREVET EUROPEEN

(11) **EP 0 293 363 B1**
(45) Date de publication et mention de la délivrance du brevet: **31.10.1990**
(21) Numéro de dépôt: 85906028.7
(22) Date de dépôt: 11.12.1985
(51) Int. Cl.: A47K 3/00

(54) **BAIGNOIRE POUR PERSONNES A MOTILITE REDUITE**
BADEWANNE FÜR PERSONEN MIT EINGESCHRÄNKTEM BEWEGUNGSVERMÖGEN
BATH TUB FOR PERSONS WITH REDUCED MOTILITY

(30) Priorité: 12.12.1984 CH 5913/84
(43) Date de publication de la demande: 07.12.1988
(73) Titulaire: INR SA, CH-2740 Moutier (CH)
(72) Inventeur: MARTIN, Jack, CH-2740 Moutier (CH)
(74) Mandataire: Vuille, Roman
(86) Numéro de dépôt international: CH8500173
(87) Numéro de publication internationale: WO8603389

(56) Documents cités:
- EP-A- 0 088 728
- EP-A- 0 109 390
- GB-A- 1 226 206

## Description

La présente invention concerne une baignoire pour personnes à motilité réduite, présentant sur un de ses grands côtés une ouverture pour faciliter le passage de l'usager et une porte pour fermer cette ouverture pendant l'emploi de la baignoire. Une baignoire de ce type est décrite dans la demande de brevet publiée EP-A-0 088.728.

Cette baignoire connue comporte un mécanisme d'actionnement de cette porte, commandé par deux moteurs, l'un pour assurer le mouvement vertical de la porte et l'autre un court mouvement horizontal correspondant à la fermeture étanche de la porte, ou à l'éloignement de la porte fermée vers une position légèrement écartée, permettant l'ouverture par translation verticale de cette porte.

La présence de deux moteurs est une complication. Les moyens mécaniques transmettant les mouvements de ces moteurs à la porte sont aussi compliqués, ce qui est de nature à influer défavorablement sur la réalisation d'une fermeture parfaitement étanche de la porte.

La présente invention vise à fournir une baignoire de ce type, qui soit améliorée en ce sens que le mécanisme d'actionnement de la porte comprend deux parallélogrammes articulés chacun sur les pivots à l'une des extrémités de la porte et, d'autre part, sur un support fixe. Un seul moyen moteur est relié à chacun de ces parallélogrammes par une manivelle dont le maneton commande le mouvement du parallélogramme correspondant.

Ainsi la construction est simplifiée et plus sûre quant à la fermeture étanche de la porte.

On connaît déjà les baignoires pour personnes à motilité réduite, destinées à être utilisées dans des hôpitaux, cliniques, maisons de retraite, etc., pour faciliter l'entrée dans la baignoire et la sortie de celle-ci, aux malades et invalides. Ces baignoires connues présentent sur un de leurs côtés latéraux une ouverture pour faciliter le passage de l'usager, et une porte pour fermer cette ouverture pendant l'emploi de la baignoire. Toutefois, ces baignoires connues ne présentent pas de moyens assurant de façon automatique l'escamotage complet de la porte ouverte et une fermeture absolument étanche de cette porte. La présente invention vise à remédier à ce défaut et a pour objet une baignoire selon la revendication 1.

Le dessin annexé représente, à titre d'exemple, deux formes d'exécution de la baignoire selon l'invention et deux variantes.
La fig. 1 est une vue en perspective de la première forme d'exécution, avec la porte en position escamotée d'ouverture.
La fig. 2 est une vue en coupe selon 2-2 de fig. 1, avec arrachement partiel.
La fig. 3 est une vue analogue à la fig. 2 mais montrant la porte en position fermée.
La fig. 4 représente schématiquement la première variante.
La fig. 5 représente schématiquement la deuxième variante.
Les fig. 6, 7 et 8 sont des vues en coupe analogues à la fig. 2 de la deuxième forme d'exécution.
La fig. 9 est une vue de détail en coupe des fig. 6 à 8.

La baignoire représentée en 1 sur les fig. 1 à 3 est de forme générale classique, comprenant deux grands côtés longitudinaux 2, 3. Elle est fixée dans un corps d'encastrement 4 de forme parallélépipédique dont les arêtes sont arrondies.

Une ouverture 5 est prévue dans le côté longitudinal 2 (qui est le côté avant si le corps 4 est appliqué contre un mur). Cette ouverture s'étend du niveau supérieur de la baignoire 1 jusqu'à proximité de son fond 6 et occupe la majeure partie de la longueur du côté 2 de la baignoire. Le corps d'encastrement 4 présente une ouverture correspondante 7.

Pour assurer la fermeture de l'ouverture 5 pendant l'emploi de la baignoire, il est prévu une porte 8 que l'on voit en position fermée sur la fig. 3 et sur les fig. 1 et 2, en position complètement ouverte et escamotée dans le corps d'encastrement 4.

On va décrire maintenant les moyens assurant le mouvement de la porte de sa position ouverte à sa position fermée et vice-versa.

A chacune des extrémités de la baignoire 1, dans l'espace compris entre celle-ci et le corps d'encastrement 4, il est prévu deux leviers parallèles 9, 10, respectivement 9', 10', formant les deux grands côtés d'un parallélogramme, comme on le verra plus loin.

Les leviers 9 et 9' sont articulés sur une barre 11 solidaire de la porte 8. De même façon, les leviers 10, 10' sont articulés sur une barre 12, parallèle à 11 et solidaire elle aussi de la porte 8. Les droites joignant les axes de pivotement de 9, 10, respectivement de 9', 10', forment un des petits côtés du parallélogramme précité, dont les leviers 9, 10, respectivement 9', 10' forment les grands côtés.

A leur extrémité opposée, les leviers 9, 10 (et de façon correspondante les leviers 9', 10') présentent un pivot 13, respectivement 14. La droite joignant l'axe de ces pivots forme le quatrième côté du parallélogramme mentionné plus haut. Le pivot 13 coopère avec une fente 15 prévue dans un support fixe 16 solidaire du corps d'encastrement 4. De même façon, le pivot 14 coopère avec une fente parallèle 17, prévue aussi dans le support fixe 16.

Un doigt 18 est prévu sur le levier ou côté 10 du parallélogramme de gauche sur la fig. 1 (et de façon analogue sur le levier ou côté 10'). Sa fonction sera expliquée plus loin. Ce doigt coopère avec une fente 19, 19' du support fixe 16. Cette fente comprend une partie rectiligne 19 parallèle à 17 et une partie arquée 19' dont le centre de courbure coïncide avec l'axe de 14 lorsqu'il est dans la position que montre la fig. 2.

Pour produire le mouvement de fermeture et celui d'ouverture de la porte 8, il est prévu les moyens moteurs suivants.

Un moteur électrique pourvu d'une démultiplication est disposé en 20 sur un support fixe 21. L'arbre du moteur 20 est angulairement solidaire d'une manivelle 22 dont le maneton 23 coopère avec une fente longitudinale 24 de la barre ou côté de parallélogramme 10 (et de même pour 10').

Le fonctionnement est le suivant.

Partant de la position selon fig. 2, où la porte 8 est grande ouverte, on commence par introduire l'usager dans la baignoire, après l'avoir amené en regard des ouvertures 5 et 7. Le bord inférieur de ces ouvertures correspond de préférence au niveau du lit à roulettes sur lequel le patient est amené à la baignoire.

Ceci fait, on enclenche le moteur 20, qui fait alors osciller les côtés 9, 10 et 9', 10' dans le sens de la flèche 25, ce qui a pour effet de donner à la porte 8 un mouvement de translation, de bas en haut, du fait de la coopération du maneton 23 avec la fente 24. Ce mouvement ascendant se poursuit jusqu'au moment où ce maneton bute contre l'extrémité de droite (sur les fig. 2 et 3) de la fente 24. A ce moment la porte 8 se trouve en regard de l'ouverture 5 et à faible distance de celle-ci. Le mouvement de rotation du moteur se poursuit et le maneton oblige alors le parallélogramme (dont on voit les sommets en 11, 12, 13 et 14) à se déplacer vers la droite, jusqu'au moment où la porte est fermement appliquée par sa partie inférieure et par ses côtés latéraux, sur la partie de la baignoire voisine de l'ouverture 5. La fig. 3 montre la position des organes dans cette position fermée. Un joint élastique 26 fixé sur la porte 8 assure la fermeture étanche et autorise le déplacement final d'application de la porte contre la paroi de la baignoire.

En position ouverte de la porte 8 et pendant tout le mouvement ascendant de celle-ci, les pivots 13 et 14 se trouvent à l'extrémité de gauche sur le dessin de la fente respective 15, 17 (fig. 2). Le doigt 18 coopère alors avec la partie arquée 19' de la fente 19, 19'.

Au moment où la porte a atteint la fin de son mouvement ascendant, le doigt 18 se trouve à la fin de la partie arquée 19', qui est le début de la partie rectiligne 19. Lorsque le maneton 23 oblige le parallélogramme à se déplacer vers la droite, les pivots 13 et 14 se déplacent jusqu'à proximité de l'extrémité de droite (fig. 3) de la fente respective 15, 17, après quoi le moteur s'arrête automatiquement grâce à un interrupteur de fin de course de type connu, non représenté. Pendant ce déplacement vers la droite du parallélogramme 11, 12, 13, 14, le doigt 18 se déplace vers la droite dans la partie 19 de la fente 19, 19'.

Pour ouvrir la baignoire (étant entendu qu'un moyen de sécurité connu et non représenté n'autorise cette ouverture qu'après vidange complète de la baignoire), on_{'} enclenche le moteur, qui tourne alors en sens inverse de la flèche 25. La porte 8 cesse d'être appliquée contre la paroi 2 de la baignoire et, sous l'effet de l'élasticité du joint 26, elle s'écarte de la baignoire. Les pivots 13 et 14 reviennent alors à l'extrémité de gauche de leur fente respective 15, 17, tandis que le doigt 18 vient à l'extrémité de gauche de la partie 19 de la fente 19, 19'. Le mouvement du moteur se poursuivant, le parallélogramme oscille et atteint la position selon fig. 2, où la porte 8 est complètement ouverte. Un interrupteur de fin de course, non représenté, arrête alors le moteur et on peut sortir le patient de la baignoire.

Dans une variante non représentée, on pourrait prévoir un ou des ressorts de compression, pour faciliter le détachement de la porte 8 de la paroi 2, au début de la course d'ouverture de cette porte.

Dans la variante selon fig. 4, un moteur électrique 27 porte en bout d'arbre une vis tangente 28 coopérant avec une roue hélicoïdale 29 sur l'arbre de laquelle est calée la manivelle 22 portant le maneton 23 d'actionnement du parallélogramme 11, 12, 13, 14 selon les fig. 1 à 3.

Dans la variante selon fig. 5, les moyens moteurs sont un cylindre 30 à fluide sous pression, dans lequel glisse un piston 31 dont la tige porte une crémaillère 32 engrenant avec un pignon sur l'arbre duquel est calée la manivelle 22 portant le maneton 23 d'actionnement du parallélogramme 11, 12, 13, 14 selon les fig. 1 à 3. Le fluide sous pression utilisé dans le cylindre 30 peut être l'eau de la conduite alimentant la baignoire.

On a montré en 34 et 35 deux boutons de commande électrique servant à la commande du moteur électrique (fig. 1-3 et 4) ou du moteur à piston (fig. 5), l'un pour la fermeture et l'autre pour l'ouverture de la porte 8.

Il est à remarquer que tous les moyens servant à actionner la porte 8 sont complètement cachés à la vue, à l'intérieur du corps 4, et que ces moyens assurent, de façon automatique, une fermeture absolument étanche de la porte 8, grâce au fait qu'à fin de course de fermeture, le mécanisme applique énergiquement la porte contre la baignoire. En position ouverte, la porte 8 est complètement escamotée dans l'espace entre la baignoire 1 et le corps d'encastrement 4.

Sur les figures 6 à 8, on a utilisé les mêmes numéros de référence mais avec l'indice a, pour les parties de la deuxième forme d'exécution qui sont homologues de parties de la première forme d'exécution. Ces deux exemples ne diffèrent en effet qu'en ce qui concerne le mécanisme d'actionnement de la porte. Le mécanisme selon fig. 6 à 8 présente une assez grande analogie avec celui des fig. 2 et 3, tout en étant plus simple et plus robuste.

Sur les fig. 6 à 8, on voit en 1a la baignoire, en 2a, 3a ses deux grands côtés latéraux et en 4a son corps d'encastrement. En 5a est l'ouverture latérale de la baignoire facilitant le passage du patient entrant dans la baignoire ou en sortant. La porte servant à fermer et à ouvrir l'ouverture 4a est visible en 8a, grande ouverte en fig. 6, presque fermée en fig. 7, et, sur la fig. 8, énergiquement appliquée en position fermée hermétique, contre la partie du côté 2a qui voisine l'ouverture 5a.

A chacune des extrémités de la baignoire la, dans l'espace compris entre celle-ci et le corps d'encastrement 4a, se trouvent deux leviers parallèles 9a, 10a, formant les deux grands côtés d'un parallélogramme. Le levier 9a est articulé, à l'une de ses extrémités, en 1 ta sur une des extrémités latérales de la porte 8a et, à son autre extrémité, en 13a, sur une plaque 16a montée oscillante en 16b sur une partie fixe 4b solidaire du corps d'encastrement 4a.

De même, le levier 10a est articulé en 12a sur la même extrémité latérale de la porte 8a et en 14a sur la plaque 16a. Les segments de droite retiennent les axes des articulations 11 a, 12a, d'une part, et les axes d'articulation 13a, 14a, d'autre part, constituent les deux petits côtés du parallélogramme qui vient d'être mentionné.

La plaque oscillante 16a porte une came 19a constituée par une fente ou rainure pratiquée à travers elle et qui a une forme générale arquée avec, à son extrémité supérieure, à droite sur le dessin, une courte partie perpendiculaire 19b.

Le maneton 23a d'une manivelle 22a est engagé dans la rainure-came 19a et agit sur elle pour faire osciller la plaque 16a lorsque cette manivelle 22a tourne, comme on va l'expliquer. La manivelle 22a est solidaire de l'arbre d'une roue hélicoïdale 29a qui est en prise avec une vis tangente 28a solidaire de l'arbre d'un moteur électrique 27a. La vis 28a et la roue 29a constituent une démultiplication.

Le fonctionnement est le suivant.

Partant de la position des organes selon la fig. 6, où la porte 8a est grande ouverte et escamotée entre la partie inférieure de la baignoire la et la partie inférieure du corps 4a, tandis que le maneton 23a est à l'extrémité inférieure de la rainure-came 19a, on enclenche le moteur 27a qui fait alors tourner la manivelle 22a dans le sens de la flèche 25a. Le maneton 23a se déplace alors dans la rainure-came 19a, en direction de l'extrémité opposée, de droite, de celle-ci, ce qui a pour effet de faire osciller la plaque 16a autour de son pivot 16b. Pendant ce mouvement, les leviers 9a, 10a, font passer la porte 8a de la position montrée par la figure 6 à celle visible en figure 8. Sur cette figure 8, on a indiqué en traits mixtes une position intermédiaire par laquelle passe la porte 8a au cours de ce mouvement de montée. La fig. 8 montre, en traits pleins, la porte 8a en position supérieure, exactement en face de l'ouverture 5a, mais pas encore fermée.

La fermeture hermétique de la porte se fait lorsque le maneton pénètre dans la partie 19b, en passant de sa position selon fig. 8 à celle que montre la fig. 9, qui est sa position de fin de course de fermeture. Un interrupteur de fin de course arrête alors le moteur. En effet, lors du passage du maneton 23a de fig. 8 à fig. 9, la plaque continue son oscillation et, sous l'effet du mouvement final du maneton 23a, la plaque 16a provoque, par l'intermédiaire des leviers 9a et 10a, l'application énergique de la porte 8a contre la partie du côté 2a de la baignoire qui borde, en bas et de chaque côté, l'ouverture 5a.

La partie terminale 19b de la came 19a constitue un cran qui s'oppose absolument à tout léger mouvement fortuit de la porte dans le sens de son ouverture, lorsque le maneton 23a s'y trouve engagé.

La fig. 9 montre en détail, à plus grande échelle, un organe d'étanchéité 26a, fixé à la porte 8a et qui est serré entre cette porte (en bas, à droite et à gauche) et le côté 2a de la baignoire. Une étanchéité parfaite est ainsi assurée.

Pour ouvrir la porte 8a, après avoir évacué l'eau de la baignoire de manière usuelle, on enclenche le moteur 27a pour le faire tourner dans le sens inverse d'avant. La manivelle tourne alors dans le sens inverse de celui de la flèche 25a.

Le début de ce mouvement inverse fait agir le maneton 23 sur le côté de la partie 19b et fait ensuite passer la came de la position selon fig. 8 à celle selon fig. 7, ce qui a pour effet d'écarter légèrement la porte 8a de la baignoire. Le mouvement de rotation du maneton se poursuit jusqu'à ce qu'il arrive en position finale selon fig. 6, où la porte est grande ouverte et escamotée. Un interrupteur de fin de course arrête alors le moteur 27a.

## Revendications

1. Baignoire pour personnes à motilité réduite, présentant sur un de ses côtés latéraux (2) une ouverture (5) pour faciliter le passage de l'usager, et une porte (8) pour fermer cette ouverture (5) pendant l'emploi de la baignoire, dotée d'un mécanisme (9-24) d'actionnement de cette porte (8), agencé pour imprimer aux deux extrémités latérales de celle-ci, en course de fermeture de cette porte (8), un mouvement de bas en haut suivi d'un court mouvement d'application étanche de la porte (8) sur la partie (2) de la baignoire voisine de ladite ouverture (5) et pour imprimer à la porte, en course d'ouverture de celle-ci, un court mouvement de détachement de la baignoire, suivi d'un mouvement de haut en bas jusqu'à une position escamotée de la porte (8), où celle-ci est entièrement au-dessous du niveau inférieur de ladite ouverture (5), ce mécanisme comprenant un moyen moteur (20), caractérisée en ce que ledit mécanisme comprend deux parallélogrammes articulés (11, 12, 13, 14) disposés chacun au-delà de l'une des extrémités de la baignoire (1) et articulés chacun, d'une part, sur des pivots (11,12) à l'une des extrémités de la porte (8) et, d'autre part, sur un support fixe (16), et en ce que le moyen moteur (20) est relié à chacun des parallélogrammes (11, 12, 13, 14) par une manivelle (22) dont le maneton (23) commande le mouvement du parallélogramme correspondant.

2. Baignoire selon la revendication 1, caractérisée en ce que chaque maneton (23) coopère avec une fente oblongue (24) formant coulisse, de l'un des côtés (10) du parallélogramme (11-14) correspondant, ce maneton (23) produisant l'oscillation du parallélogramme et la montée de la porte (8) pendant la majeure partie de sa course de fermeture de la porte, et butant contre une extrémité de la coulisse (24) lorsqu'il arrive vers la fin de sa course, obligeant ainsi le parallélogramme à se déplacer selon la direction de la coulisse (24), pour produire le mouvement d'application de la porte (8) en position fermée, les opérations inverses ayant lieu lors du mouvement inverse du maneton à partir de cette position fermée de la porte.

3. Baignoire selon la revendication 2, caractérisée en ce que l'articulation de chaque parallélogramme (11-14) sur ledit support fixe (16) a lieu par coopération d'un pivot (13, 14) fixé à l'une des extrémités des côtés oscillants (9, 10) du parallélogramme, avec une fente (15, 17) du support fixe (16) prévue pour assurer, d'une part, le mouvement d'oscillation du parallélogramme par rotation du pivot (13, 14) et, d'autre part, un déplacement de ce pivot (13,14) le long de ladite fente (15, 17), à la fin de la course de fermeture, respectivement au début de la course d'ouverture de la porte.

4. Baignoire pour personnes à motilité réduite, présentant sur un de ses côtés latéraux (2) une ouverture (5) pour faciliter le passage de l'usager, et une porte (8) pour fermer cette ouverture (5) pendant l'emploi de la baignoire, dotée d'un mécanisme (9-24) d'actionnement de cette porte (8), agencé pour imprimer aux deux extrémités latérales de celle-ci, en course de fermeture de cette porte (8), un mouvement de bas en haut suivi d'un court mouvement d'application étanche de la porte (8), sur la partie (2) de la baignoire voisine de ladite ouverture (5) et pour imprimer à la porte, en course d'ouverture de celle-ci, un court mouvement de détachement de la baignoire, suivi d'un mouvement de haut en bas jusqu'à une position escamotée de la porte (8), où celle-ci est entièrement au-dessous du niveau inférieur de ladite ouverture (5), ce mécanisme comprenant un moyen moteur (20), caractérisée en ce que ledit mécanisme comprend deux parallélogrammes (11a, 12a, 13a, 14a) disposés chacun au-delà de l'une des extrémités de la baignoire (1a) et articulés chacun, d'une part, à l'une des extrémités de la porte (8a) et, d'autre part, sur une plaque (16a) porte-came montée oscillante sur un support fixe, et dont le moyen moteur (28a) est relié à chacune desdites plaques (16a) porte-cames par une manivelle (22a) dont le maneton (23a) coopère avec la came (19a, 19b) de cette plaque (16a), pour faire osciller celle-ci entre une position pour laquelle la porte (8a) est complètement ouverte et une position où la porte est complètement fermée, et inversement.

5. Baignoire selon la revendication 4, caractérisée en ce que les cames (19a) desdites plaques oscillantes (16a) sont identiques et présentent la forme d'un arc de courbe présentant à l'une de ses extrémités un brusque changement de direction (19b) prévu pour produire le mouvement final de fermeture hermétique de la porte (8a) lorsque le maneton (23a) arrive dans cette partie finale (19b).

6. Baignoire selon la revendication 1 ou 4, caractérisée en ce que ledit moyen moteur (20) est un moteur électrique avec démultiplication entre lui et les deux manivelles (22).

7. Baignoire selon la revendication 6, caractérisée en ce que la démultiplication comprend une vis tangente (28) calée sur l'arbre du moteur (27), coopérant avec une roue hélicoïdale (33) angulairement solidaire des deux manivelles (22).

8. Baignoire selon la revendication 1 ou 4 caractérisée en ce que le moyen moteur comprend un piston (31) disposé dans un cylindre (30) prévu pour recevoir un fluide moteur et dont la tige porte une crémaillère (32) engrenant avec un pignon (33) angulairement solidaire desdites manivelles (22).

## Patentansprüche

1. Badewannefür Behinderte mit einer Oeffnung (5) auf einer ihrer Seiten (2) zur Erleichterung ihres Zugangs, und einer Türe (8) zum Verschliessen dieser Oeffnung (8) während der Benutzung der Badewanne, ausgerüstet mit einem Betätigungsmechanismus (9-24) für diese Türe (8), um deren Seitenteilen während des Schliessens eine Bewegung von unten nach oben zu erteilen, gefolgt von einer kurzen Abdichtbewegung der Türe (8) an dem bei besagter Oeffnung (5) gelegenen Teil (2) der Badewanne und um während des Oeffnens der Türe dieser eine kurze Lösebewegung zu erteilen, gefolgt von einer Bewegung von oben nach unten bis zu einer Einziehstellung der Türe (8), in der diese sich völlig über dem unteren Niveau der besagten Oeffnung (5) befindet, und wobei dieser Mechanismus aus einem motorischen Mittel (20) besteht, dadurch gekennzeichnet, dass besagter Mechanismus aus zwei angelenkten Parallelogrammend 1,12,13,14) besteht, deren jedes über einem Ende der Badewanne (1) angeordnet und je einerseits an Drehzapfen (11, 12) an einem der Enden der Türe (8) angelenkt ist und, andererseits, an einerfesten Auflage (16), und dadurch, dass das motorische Mittel (20) mit jedem der Parallelogramme (11, 12, 13, 14) durch eine Kurbel (22) verbunden ist, wobei der Kurbelzapfen (23) die Bewegung des entsprechenden Parallelogrammes steuert.

2. Badewanne nach Patentanspruch 1, dadurch gekennzeichnet, dass jeder Kurbelzapfen (23) mit einem eine Kulisse bildenden Längsschlitz (24) mit einer der Seiten (10) des entsprechenden Parallelogramms (11-14) zusammenarbeitet, wobei dieser Kurbelzapfen (23) das Schwingen des Parallelogramms und das Heben der Türe (8) während des grössten Teiles der Schliessbewegung der Türe und das Anfahren gegen ein Ende der Kulisse (24) bei Erreichen des Endes seiner Bewegung bewirkt, wodurch das Parallelogramm gezwungen wird, sich in Richtung der Kulisse (24) zu verschieben, um die Anliegebewegung der Türe (8) in geschlossener Stellung zu bewirken, und wobei die umgekehrten Vorgänge während der umgekehrten Bewegung des Kurbelzapfens ab dieser geschlossenen Stellung der Türe ablaufen.

3. Badewanne nach Patentanspruch 2, dadurch gekennzeichnet, dass die Anlenkung eines jeden Parallelogramms (11-14) an besagter festen Auflage (16) durch Zusammenarbeit eines auf einer der Enden der schwingenden Seiten (9, 10) des Parallelogrammes befestigten Zapfens (13, 14) mit einem Schlitz (15, 17) der festen Auflage (16) erfolgt, um einerseits die Schwingbewegung des Parallelogrammes durch Drehen des Zapfens (13, 14) zu erzeugen und andererseits eine Translationsbewegung dieses Zapfens (13, 14) längs dieses Schlitzes (15, 17) am Ende der Schliessbewegung beziehungsweise am Anfang der Oeffnungsbewegung der Türe zu bewirken.

4. Badewanne für Behinderte mit einer Oeffnung (5) auf einer ihrer Seiten (2) zur Erleichterung ihres Zugangs, und einer Türe (8) zum Verschliessen dieser Oeffnung (5) während der Benutzung der Badewanne, ausgerüstet mit einem Betätigungsmechanismus (9-24) für diese Türe (8), um deren Seitenteile während des Schliessens eine Bewegung von unten nach oben zu erteilen, gefolgt von einer kurzen Abdichtbewegung der Türe (8) an dem bei besagter Oeffnung (5) gelegenen Teil (2) der Badewanne und um während des Oeffnens der Türe dieser eine kurze Lösebewegung zu erteilen, gefolgt von einer Bewegung von oben nach unten bis zu einer Einziehstellung der Türe (8), in der diese sich völlig über dem unteren Niveau der besagten Oeffnung (5) befindet, und wobei dieser Mechanismus aus einem motorischen Mittel (20) besteht, dadurch gekennzeichnet, dass besagter Mechanismus aus zwei Parallelogrammen (11a, 12a, 13a, 14a) besteht, deren jedes über einem Ende der Badewanne (1a) angeordnet und je einerseits an einer der Enden der Türe (8a) und andererseits auf einer auf einer festen Auflage montierten Nockenträgerplatte (16a) montiert ist, und wobei das motorische Mittel (28a) mit jeder der besagten Nockenträgerplatten (16a) durch eine Kurbel (22a) verbunden ist, deren Kurbelzapfen (23a) mit Nocken (19a, 19b) dieser Platte (16a) zusammenarbeitet, um diese zwischen einer Stellung schwingen zu lassen, in der die Türe (8a) vollständig geöffnet ist, und einer Stellung, in der die Türe (8a) vollständig geschlossen ist, und umgekehrt.

5. Badewanne nach Patentanspruch 4, dadurch gekennzeichnet, dass die Nocken (19a) besagter Schwingplatten (16a) gleich sind und die Form eines Kurvenbogens mit abrupter Richtungsänderung (19b) an dessen beiden Enden aufweisen zwecks Erzeugung der hermetischen Schliessbewegung der Türe (8a), wenn der Kurbelzapfen (23a) in diesen Endteil (19b) einfährt.

6. Badewanne nach Patentanspruch 1 oder 4, dadurch gekennzeichnet, dass besagtes motorisches Mittel (20) ein Elektromotor mit Untersetzung zwischen ihm und den beiden Kurbeln (22) ist.

7. Badewanne nach Patentanspruch 6, dadurch gekennzeichnet, dass die Untersetzung aus einer Schnekke (28) besteht, die auf der Welle des Motors (27) aufgekeilt ist, und die mit einem einstückig mit den beiden Kurbelzapfen (22) winkelig verbundenen Schnekkenrad (33) zusammenarbeitet.

8. Badewanne nach Patentanspruch 1 oder 4, dadurch gekennzeichnet, dass das motorische Mittel aus einem in einem Zylinder (30) angeordneten Kolben (31) besteht, wobei der Zylinder dazu bestimmt ist, eine Motorflüssigkeit aufzunehmen, und wobei die Kolbenstange mit einer Zahnstange (32) versehen ist, die mit einem einstückig mit besagten Kurbelzapfen (22) winkelig verbundenen Ritzel (33) kämmt.

## Claims

1. A bathtub for people with reduced mobility, having, on one of its lateral sides (2), an opening (5) to facilitate access by the user, and a door (8) for closing this opening (5) while the bathtub is in use, said door possessing a mechanism (9-24) for actuating this door (8), said mechanism being designed so as to communicate to the two lateral ends of this door (8), while it is closing, an upward movement followed by a short movement for applying the door (8) tightly against the part (2) of the bathtub which is adjacent to said opening (5), and so as to communicate to the door, while it is opening, a short movement for detaching the door (8) from the bathtub, followed by a downward movement until the door (8) has reached a retracted position in which it is entirely below the lower level of said opening (5), this mechanism comprising a drive means (20), characterized in that said mechanism comprises two articulated parallelograms (11, 12, 13, 14) each located beyond one of the ends of the bathtub (1) and each articulated on the one hand on pivots (11, 12) at one of the ends of the door (8), and on the other hand on a fixed support (16), and in that the drive means (20) is connected to each of the parallelograms (11, 12, 13, 14) by a crank (22) whose pin (23) controls the movement of the corresponding parallelogram.

2. A bathtub according to Claim 1, characterized in that each crank pin (23) cooperates with an oblong slot (24) forming a slide, on one of the sides (10) of the corresponding parallelogram (11-14), this crank pin (23) causing the parallelogram to oscillate and the door (8) to rise over the major part of its door-closing stroke, and butting against one end of the slide (24) when it comes towards the end of its stroke, thereby forcing the parallelogram to move in the direction of the slide (24) so as to produce the movement for applying the door (8) in the closed position, the converse operations taking place when the crank pin performs the opposite movement from this closed position of the door.

3. A bathtub according to Claim 2, characterized in that the articulation of each parallelogram (11-14) on said fixed support (16) is effected by the cooperation of a pivot (13, 14), fixed to one of the ends of the oscillating sides (9, 10) of the parallelogram, with a slot (15, 17) in the fixed support (16), said slot being intended to ensure on the one hand that the parallelogram performs an oscillating movement on rotation of the pivot (13, 14), and on the other hand that this pivot (13, 14) moves along said slot (15, 17) at the end of the door-closing stroke and, respectively, at the beginning of the door-opening stroke.

4. A bathtub for people with reduced mobility, having, on one of its lateral sides (2), an opening (5) to facilitate access by the user, and a door (8) for closing this opening (5) while the bathtub is in use, said door possessing a mechanism (9-24) for actuating this door (8), said mechanism being designed so as to communicate to the two lateral ends of this door (8), while it is closing, an upward movement followed by a short movement for applying the door (8) tightly against the part (2) of the bathtub which is adjacent to said opening (5), and so as to communicate to the door, while it is opening, a short movement for detaching the door (8) from the bathtub, followed by a downward movement until the door (8) has reached a retracted position in which it is entirely below the lower level of said opening (5), this mechanism comprising a drive means (20), characterized in that said mechanism comprises two parallelograms (11 a, 12a, 13a, 14a) each located beyond one of the ends of the bathtub (1a) and each articulated on the one hand at one of the ends of the door (8a), and on the other hand on a cam- carrying plate (16a) mounted to oscillate on a fixed support, the drive means (28a) of said mechanism being connected to each of said cam- carrying plates (16a) by a crank (22a) whose pin (23a) cooperates with the cam (19a, 19b) of this plate (16a) so as to cause the latter to oscillate between a position in which the door (8a) is completely open and a position in which the door is completely closed, and vice-versa.

5. A bathtub according to Claim 4, characterized in that the cams (19a) of said oscillating plates (16a) are identical and are in the shape of an arc of a curve, at one of the ends of which there is a sudden change in direction (19b) intended for producing the final movement for hermetic closure of the door (8a) when the crank pin (23a) arrives at this final part (19b).

6. A bathtub according to Claim 1 or Claim 4, characterized in that said drive means (20) is an electric motor with a step-down gear between itself and the two cranks (22).

7. A bathtub according to Claim 6, characterized in that the step-down gear comprises a worm screw (28) fixed to the drive shaft (27) and cooperating with a helical gear (29) angularly joined to the two cranks (22).

8. A bathtub according to Claim 1 or Claim 4, characterized in that the drive means comprises a piston (31) located in a cylinder (30) intended for receiving a working fluid, the rod of which piston carries a rack (32) engaging with a pinion (33) angularly joined to said cranks (22).
